# EUROPÄISCHE PATENTSCHRIFT

(11) **EP 1 348 930 B1**
(45) Veröffentlichungstag und Bekanntmachung des Hinweises auf die Patenterteilung: **04.04.2007**
(21) Anmeldenummer: 03002495.4
(22) Anmeldetag: 06.02.2003
(51) Int. Cl.: F42B 14/02

(54) **Geschosskörper mit Führungsband**
Driving band on a projectile
Bande d'étanchéité pour projectile

(30) Priorität: 26.03.2002 DE 10213466
(43) Veröffentlichungstag der Anmeldung: 01.10.2003
(73) Patentinhaber: Rheinmetall Waffe Munition GmbH, 40880 Ratingen (DE)
(72) Erfinder: Thiesen, Stefan, Dr., 47877 Willich (DE); Jungbluth, Dieter, 56249 Herschbach (DE)
(74) Vertreter: Dietrich, Barbara

(56) Entgegenhaltungen:
- EP-A- 0 027 552
- EP-A- 0 759 533
- DE-A- 19 818 411
- DE-C- 308 537
- DE-C- 642 787
- FR-A- 446 658

## Beschreibung

Die Erfindung betrifft einen Geschoßkörper mit einer nutenförmigen Ausnehmung, in der ein Führungsband angeordnet ist.

Bei großkalibrigen Panzergeschossen müssen aufgrund vorgegebener technischer Anforderungen häufig relativ breite Führungsbänder aus Kunststoff oder Kupfer verwendet werden. Es hat sich allerdings gezeigt, daß breite Führungsbänder aus Kunststoff aufgrund des hohen Flächendruckes beim Rohrdurchgang des jeweiligen Geschoßkörpers zerstört werden und daher ihre bestimmungsgemäße Funktion nicht erfüllen können. Insbesondere erfolgt bei zerstörten Führungsbändern keine ausreichende Abdichtung gegen die heckseitig auf den Geschoßkörper wirkenden Treibladungsgase, so daß diese in dem Waffenrohr an dem Geschoßkörper vorbeiströmen können.

Bei Verwendung breiter Führungsbänder (d.h. Führungsbänder mit einer Breite ≥ 30 mm) aus Kupfer oder einer Kupferlegierung ergibt sich zwar in der Regel eine zuverlässige heckseitige Abdichtung, doch kommt es bei Verwendung dieser Materialien häufig zu einer unerwünschten Verkupferung der inneren Oberfläche des jeweiligen Waffenrohres. Während für schmale Kupferbänder (d.h. für Kupferbänder mit einer Breite < 15 mm) Entkupferungsmaßnahmen bekannt sind, trifft dieses für breitere Führungsbänder nach Kenntnis der Anmelderin nicht zu. Vielmehr müßte dieses erst durch aufwendige Versuche ermittelt werden.

Aus der DE 198 18 411 A1 ist ein Geschoßkörper mit einer nutenförmigen Ausnehmung für ein Führungsband bekannt, welches aus mindestens zwei in Richtung der Längsachse des Geschosses hintereinander angeordneten Teilführungsbändern besteht. Dabei besteht das erste dem Geschoßboden zugewandte Teilführungsband aus Weicheisen und das zweite Teilführungsband aus Kupfer. Einen Hinweis, wie die vorstehend erwähnten Probleme bei breiten Kunststoff- oder Kupferführungsbändern gelöst werden könnten, offenbart diese Anmeldung nicht.

Der Erfindung liegt die Aufgabe zugrunde, einen Geschoßkörper mit einem breiten Führungsband anzugeben, welches bei dem Rohrdurchgang des Geschoßkörpers nicht zerstört wird und zu keiner wesentlichen Verkupferung des Waffenrohres führt.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht auf dem Gedanken, das Führungsband aus zwei Teilführungsbändern zusammenzusetzen, wobei das dem Geschoßboden zugewandte, relativ schmale erste Teilführungsband aus Kupfer oder einer Kupferlegierung besteht und die Abdichtung der mit hohem Druck auf das Geschoßheck wirkenden Treibladungsgase übernimmt. Dabei ist die Breite des ersten Teilführungsbandes derart gewählt, daß eine nennenswerte Verkupferung nicht auftritt. Das zweite, wesentlich breitere Teilführungsband, welches die eigentliche Abstützung des Geschoßkörpers zum Waffenrohr übernimmt, besteht im wesentlichen aus Kunststoff und umfaßt mindestens einen Hohlraum, um im Hinblick auf den hohen auf das Führungsband wirkenden Flächendruck beim Rohrdurchgang des Geschoßkörpers ausreichende Verformungsreserven zu besitzen.

Damit das zweite Teilführungsband eine ausreichende Stabilität besitzt, ist eine dem Nutengrund der Ausnehmung des Geschosses zugewandte Metallblechauflage vorgesehen, die mit dem Kunststoffkörper -vorzugsweise durch Spritzgießen- kraftschlüssig verbunden ist. Dabei kann der Hohlraum des zweiten Teilführungsbandes auf einfache Weise dadurch realisiert werden, daß die Metallblechauflage im Bereich des Hohlraumes durch Biegeverformung einen entsprechenden zur äußeren Führungsbandoberfläche hin gerichteten gewölbten Bereich aufweist, auf den außenseitig Kunststoff aufgespritzt wird. Damit ist zugleich auch die Geometrie und die Lage des Hohlraumes auf einfache und kostengünstige Weise realisierbar.

Um beide Teilführungsbänder als Einheit in die Ausnehmung des Geschoßkörpers einbringen zu können, hat es sich als vorteilhaft erwiesen, die Metallblechauflage des zweiten Teilführungsbandes derart auszugestalten, daß sie seitlich über den Kunststoffkörper hervorsteht, so daß das erste Führungsband ebenfalls auf der Blechauflage befestigt werden kann.

Als Material für die Metallblechauflage hat sich leicht verformbares Weicheisen, das dem Druck beim Spritzen des Führungsbandes standhält, als vorteilhaft erwiesen. Es sind aber auch andere Metall-Legierungen zulässig, die mit dem Geschoßkörper und dem Kupfer-Führungsband verträglich sind (Spannungsreihe).

Weitere Einzelheiten und Vorteile der Erfindung ergeben sich aus dem folgenden anhand von Figuren erläuterten Ausführungsbeispiel. Es zeigen:
Fig.1 eine teilweise im Schnitt dargestellte Seitenansicht eines erfindungsgemäßen Geschoßkörpers und
Fig.2 eine vergrößerte Darstellung des in Fig. 1 mit II bezeichneten Ausschnittes.

In Fig.1 list mit 1 der Geschoßkörper eines flügelstabilisierten Panzergeschosses zum Verschießen aus Glattrohrkanonen bezeichnet, welcher mit einer nutenförmigen Ausnehmung 2 (Fig.2) für ein Führungsband 3 versehen ist. Das Führungsband 3 besteht aus zwei in Richtung der Längsachse 4 des Geschoßkörpers 1 hintereinander angeordneten Teilführungsbändern 5 und 6.

Das dem Geschoßboden 7 zugewandte, relativ schmale erste Teilführungsband 5 besteht aus Kupfer oder einer Kupferlegierung.

Das zweite Teilführungsband 6 umfaßt einen Kunststoffkörper 8 und eine dem Nutengrund 9 der Ausnehmung 2 des Geschoßkörpers 1 zugewandte Metallblechauflage 10, mit welcher der Kunststoffkörper 8 durch spritz-gießen kraftschlüssig verbunden ist. Außerdem besitzt das zweite Teilführungsband 6 einen zum Nutengrund 9 der Ausnehmung 2 des Geschoßkörpers 1 hin offenen Hohlraum 11, welcher durch die entsprechende Formgebung der Metallblechauflage 10 in diesem Bereich erzeugt wird.

Wie Fig.2 zu entnehmen ist, steht die Metallblechauflage 10 des zweiten Teilführungsbandes 6 derart seitlich über den Kunststoffkörper 8 hervor, daß das erste Führungsband 5 ebenfalls auf der Blechauflage 10 angeordnet ist und mit dieser kraftschlüssig verbunden sein kann.

Die Erfindung ist selbstverständlich nicht auf das vorstehend beschriebene Ausführungsbeispiel beschränkt. So können statt nur eines Hohlraumes auch mehrere Hohlräume in dem zweiten Teilführungsband vorgesehen werden. Ferner kann mindestens eines der beiden Teilführungsbänder auch mit Druckentlastungsnuten versehen sein, wie sie beispielsweise auch in der eingangs genannten Druckschrift DE 198 18 411 A1 offenbart werden.

Bei dem erfindungsgemäßen Geschoßkörper kann es sich ferner auch um ein drallstabilisiertes Artilleriegeschoß handeln.

### Bezugszeichenliste

- 1: Geschoßkörper
- 2: Ausnehmung
- 3: Führungsband
- 4: Längsachse
- 5: erstes Teilführungsband
- 6: zweites Teilführungsband
- 7: Geschoßboden
- 8: Kunststoffkörper
- 9: Nutengrund
- 10: Metallblechauflage, Blechauflage
- 11: Hohlraum

## Patentansprüche

1. Geschoßkörper mit einer nutenförmigen Ausnehmung (2), in der ein Führungsband (3) angeordnet ist, mit den Merkmalen:
a) das Führungsband (3) besteht aus mindestens zwei in Richtung der Längsachse (4) des Geschoßkörpers (1) hintereinander angeordneten Teilführungsbändern (5, 6);
b) das dem Geschoßboden (7) zugewandte erste Teilführungsband (5) besteht aus Kupfer oder einer Kupferlegierung und weist eine Länge auf, die kleiner ist als die Länge des sich vorderseitig an das erste Teilführungsband (5) anschließende zweite Teilführungsband (6);
c) das zweite Teilführungsband (6) umfaßt einen Kunststoffkörper (8) und eine dem Nutengrund (9) der Ausnehmung (2) des Geschoßkörpers (1) zugewandte Metallblechauflage (10), die mit dem Kunststoffkörper (8) kraftschlüssig verbunden ist;
d) das zweite Teilführungsband (6) enthält mindestens einen zum Nutengrund (9) der Ausnehmung (2) des Geschoßkörpers (1) hin offenen Hohlraum (11).

2. Geschoßkörper nach Anspruch 1, **dadurch gekennzeichnet, daß** die Metallblechauflage (10) des zweiten Teilführungsbandes (6) seitlich über den Kunststoffkörper (8) hervorsteht, so daß das erste Führungsband (5) ebenfalls auf der Metallblechauflage (10) angeordnet ist.

3. Geschoßkörper nach Anspruch 2, **dadurch gekennzeichnet, daß** das erste Teilführungsband (5) mit der Metallblechauflage (10) kraftschlüssig verbunden ist.

4. Geschoßkörper nach einem der Ansprüche 1 bis 3, **dadurch gekennzeichnet, daß** die Metallblechauflage (10) aus verformbarem Weicheisen besteht.

5. Geschoßkörper nach einem der Ansprüche 1 bis 4, **dadurch gekennzeichnet, daß** das Führungsband (3) eine Breite ≥ 30 mm und das erste Teilführungsband (5) eine Breite < 15 mm aufweist.

## Claims

1. Projectile body having a recess (2) which is in the form of a groove and in which a drive band (3) is arranged, having the following features:
a) the drive band (3) comprises at least two drive band elements (5, 6) which are arranged one behind the other in the direction of the longitudinal axis (4) of the projectile body (1) ;
b) the first drive band element (5), which faces the projectile base (7) is composed of copper or a copper alloy and has a length which is shorter than the length of the second drive band element (6), which is adjacent to the first drive band element (5) at the front;
c) the second drive band element (6) comprises a plastic body (8) and a sheet-metal cover (10) which faces the groove base (9) of the recess (2) in the projectile body (1) and is connected to the plastic body (8) with a force fit; and
d) the second drive band element (6) contains at least one cavity (11) which is open towards the groove base (9) of the recess (2) in the projectile body (1).

2. Projectile body according to Claim 1, **characterized in that** the sheet-metal cover (10) on the second drive band element (6) projects beyond the plastic body (8) at the side, so that the first drive band (5) is likewise arranged on the sheet-metal cover (10).

3. Projectile body according to Claim 2, **characterized in that** the first drive band element (5) is connected to the sheet-metal cover (10) with a force fit.

4. Projectile body according to one of Claims 1 to 3, **characterized in that** the sheet-metal cover (10) is composed of deformable soft iron.

5. Projectile body according to one of Claims 1 to 4, **characterized in that** the drive band (3) has a width of ≥ 30 mm, and the first drive band element (5) has a width of < 15 mm.

## Revendications

1. Corps de projectile avec un évidement en forme de rainure (2) dans lequel est placée une courroie de guidage (3), présentant les caractéristiques suivantes:
a) la courroie de guidage (3) est constituée d'au moins deux courroies de guidage partielles (5, 6) disposées l'une derrière l'autre dans le sens de l'axe longitudinal (4) du corps de projectile (1);
b) la première courroie de guidage partielle (5) tournée vers le fond du projectile (7) est en cuivre ou en alliage de cuivre et comporte une longueur inférieure à celle de la deuxième courroie de guidage partielle (6) qui est rattachée à l'avant de la première courroie de guidage partielle (5) ;
c) la deuxième courroie de guidage partielle (6) comprend un corps en plastique (8) et un appui en tôle métallique (10) qui est tourné vers le fond de la rainure (9) de l'évidement (2) du corps de projectile (1) et qui est relié par sa engagement positif avec le corps en plastique (8) ;
d) la deuxième courroie de guidage partielle (6) comprend au moins un espace creux (11) ouvert vers le fond de la rainure (9) de l'évidement (2) du corps de projectile (1) ;

2. Corps de projectile selon la revendication 1, **caractérisé en ce que** l'appui en tôle métallique (10) de la deuxième courroie de guidage partielle (6) dépasse latéralement du corps en plastique (8), si bien que la première courroie de guidage (5) se trouve également sur l'appui en tôle métallique (10).

3. Corps de projectile selon la revendication 2, **caractérisé en ce que** la première courroie de guidage partielle (5) est reliée par engagement positif avec l'appui en tôle métallique (10).

4. Corps de projectile selon l'une des revendications 1 à 3, **caractérisé en ce que** l'appui en tôle métallique (10) est constitué en fer doux déformable.

5. Corps de projectile selon l'une des revendications 1 à 4, **caractérisé en ce que** la courroie de guidage (3) possède une largeur ≥ 30 mm et la première courroie de guidage partielle (5) possède une largeur < 15 mm.
